# EUROPÄISCHE PATENTSCHRIFT

(11) **EP 1 926 850 B1**
(45) Veröffentlichungstag und Bekanntmachung des Hinweises auf die Patenterteilung: **20.03.2013**
(21) Anmeldenummer: 06777179.0
(22) Anmeldetag: 12.09.2006
(51) Int. Cl.: D01H 9/14, D01H 1/42

(54) **RINGSPINNMASCHINE MIT AUFKLAPPBAREN FADENFÜHRERN**
RING SPINNER COMPRISING FOLDABLE THREAD GUIDES
METIER A FILER A ANNEAUX A GUIDE-FILS RABATTABLE

(30) Priorität: 22.09.2005 DE 102005045449
(43) Veröffentlichungstag der Anmeldung: 04.06.2008
(73) Patentinhaber: Oerlikon Textile GmbH & Co. KG, 42897 Remscheid (DE)
(72) Erfinder: BENKERT, Thomas, 73326 Deggingen (DE)
(74) Vertreter: Hamann, Arndt
(86) Internationale Anmeldenummer: PCT/EP2006/008838
(87) Internationale Veröffentlichungsnummer: WO 2007/033776

(56) Entgegenhaltungen:
- DE-A1- 2 425 434
- DE-A1- 19 523 847
- DE-A1- 19 826 525

## Beschreibung

### Technisches Gebiet

Die Erfindung betrifft eine Ringspinnmaschine mit an einer gemeinsamen Tragstange befestigten, aufklappbaren Fadenführern zwischen Aüsgangswalzenpaar und Spinnringen mit Läufern und mit einer antreibbaren Aufwindetrommel, auf die ein Zuglied aufwindbar ist, das die Fadenführer-Tragstange schrittweise anhebt und sie beim Zurückdrehen in eine Tiefstellung absenkt.

### Stand der Technik

Die Fadenführer, mit denen Ringspinnmaschinen ausgestattet sind und die den Fadenballon nach oben begrenzen, sind individuell ausklappbar. Sie sind aber auch gemeinsam ausklappbar, um das Abziehen voller Kopse und das Aufstecken leerer Hülsen insbesondere mittels selbsttätiger Vorrichtungen beim Spulenwechsel zu gestatten. Sie sind zu diesem Zweck auf einer gemeinsamen Tragstange angeordnet, die um etwa eine Viertel Drehung nach hinten schwenkbar ist und dabei die Fadenführer aus der Achse der Spindeln heraus schwenkt.

Das Verschwenken der Fadenführer-Tragstange erfolgt häufig von Hand. Es sind aber auch selbsttätige Vorrichtungen bekannt, die durch Arbeitselemente wie Elektromagnete, fluidisch beaufschlagbarer Kolben/Zylindereinheiten oder ähnliches betätigbar sind.

Solche gesonderten Betätigungsvorrichtungen erfordern jedoch nicht nur gesonderte Einrichtungen, sondern auch gesonderte Steuervorrichtungen, um sie funktionsgerecht in Abhängigkeit von anderen Arbeitselementen und Arbeitsabläufen zu betätigen.

In der DE 198 15 518 A1 ist eine Spinnvorrichtung mit Spindeln mit Spindelaufsatz zum ballonlosen Spinnen offenbart, bei der die Fadenführer an einer vertikal verschiebbaren Welle gemeinsam schwenkbar gelagert sind (Spalte 8 Zeilen 41/42). Zum Kopswechsel werden sie gemeinsam hochgeklappt.

In der DE 198 26 525 A1 ist eine Vorrichtung offenbart, bei der die Welle der Fadenführungs-Tragstange mittels eines Motors schwenkbar ist. Dieser Motor erfordert eine gesonderte Steuervorrichtung.

In der CH 370 683 sind der fadenführer und zwei Antiballonringe an einem gemeinsamen Träger angeordnet, der beim Hochfahren der den Träger enthaltenden Querglieder einem im Träger gelagerten Schieber gegen einen ortsfesten Anschöag fährt. Dadurch werden der Fadenführer und die Antiballonringe aus der Arbeiststellung nach oben geschwenkt.

Die DE-OS 24 25 434 offenbart eine Einrichtung, bei der die Fadenführer nach unten abgeschwenkt werden, um sie gemeinsam aus der Arbeitsstellung zu entfernen. Dieses Abschwenken erfolgt von Hand durch eine Handkurbel.

### Darstellung der Erfindung

Der Erfindung war daher die Aufgabe gestellt, die für das Heben und Senken der Fadenführer-Tragstange vorhandenen Einrichtungen heran zu ziehen und sie so auszubilden und ihren Funktionsablauf so auszugestalten, dass sie dieses Aufklappen mit erledigen.

Sie löst diese Aufgabe mit den im Hauptanspruch genannten Merkmalen.

In den Figuren der Zeichnung ist ein Ausführungsbeispiel der Erfindung schematisch dargestellt. Es zeigen
- Fig. 1: die weitgehend schematisierte Ansicht der Hubvorrichtung für die Fadenführer-Tragstange;
- Fig. 2: eine Einzelheit der Vorrichtung im Schnitt durch die Fadenführer-Tragstange in Ebene I-I.

In Figur 1 ist das Ende des Spindelbereichs einer Ringspinnmaschine dargestellt. In einer Spindelbank 1 sind Spindeln gelagert, von denen nur eine mit aufgestecktem Kops 2 dargestellt ist, andere sind nur durch ihre Achse 3 angedeutet. Den Spindeln 3 ist eine Ringbank 4 zugeordnet, in der Spinnringe 5 mit Spinnläufern 6 befestigt sind.

Oberhalb der Spindeln 3 sind Fadenführer 7 auf einer Fadenführerstange 8 angeordnet, die einzeln um etwa 90° nach oben aufklappbar sind. Die Fadenführer begrenzen die Spinnballone nach oben gegen das nicht dargestellte Streckwerk zu.

Ringbank 4 und Fadenführerstange 8 sind im Verlaufe des Spinnprozesses vertikal verlagerbar, um den Kops aufzubauen. Sie werden zu diesem Zweck durch Hubstangen 9 bzw. 10 getragen, die in einer Konsole 11 verschiebbar sind. An den unteren Enden der Hubstangen sind flexible Zugglieder 12 befestigt, die um ortsfest gelagerte Umlenkrollen 13 geführt sind. Die Bauteile 9 bis 13 sind entlang der Ringspinnmaschine mehrfach vorgesehen.

Die beiden Zugglieder 12 sind an weiteren Zuggliedern 14 befestigt, die sich über die ganze Länge der Ringspinnmaschine erstrecken und gleichmäßige Bewegung der Ringbank 4 und der Fadenführerstange 8 sicherstellen. Anstelle der Zugglieder 12 sind häufig Zugstangen vorgesehen. Die Zugglieder 12 sind über weitere Umlenkrollen 15 zu zwei Aufwindetrommeln 16, 17 geführt, die auf einer gemeinsamen Welle sitzen und über ein Getriebe 18 durch einen Elektromotor 19 antreibbar sind.

Seitlich der größeren Aufwindetrommel 16 ist an dieser eine Nockenrolle 20 befestigt, die auf einen Schwenkhebel 21 einwirken kann. Am freien Ende dieses Schwenkhebels ist eine Zugstange 22 angelenkt, die nach oben zu einer ortsfest gelagerten Schwenkwelle 23 führt, an der sie über einen Arm 24 angreift. Die Schwenkwelle trägt auch einen Kulissenarm 25, in die sich ein am Ende der Fadenführerstange 8 angeordneter Kurbelarm 26 mit einem Kurbelzapfen 27 einlagern kann.

Die Ringspinnmaschine ist in einer Stellung dargestellt, in der der Aufbau des Kopses 2 beendet ist und zum Wechsel gegen eine leere Hülse bereit steht. Durch Rückdrehen der Aufwindetrommeln 16, 17 durch den über die Maschinensteuerung entsprechend beaufschlagten Elektromotor 19 sind die Zugglieder 14 nachgelassen und haben über die Zweig-Zugglieder 12 sowohl die Ringbank 4 wie auch die Fadenführerstange 8 in deren tiefste Stellungen abgesenkt. Die Ringbank sitzt dabei auf der Spindelbank 1 auf, an der Fadenführerstange hat sich der Kurbelzapfen 27 in den Kulissenarm 25 eingelagert. Um ein weiteres Absenken der Fadenführerstange entlang der Ringspinnmaschine zu verhindern, kann das der Fadenführerstange zugeordnete Zugglied 14 ein Stoppglied 28 aufweisen, das sich an einen ortsfesten Anschlag 29 anlegt und dadurch die tiefste Stellung der Fadenführer 7 bestimmt.

Bei weiterem Zurückdrehen der Aufwindetrommeln 16, 17 trifft die Nockenrolle 20 auf den Schwenkhebel 21 und drückt diesen nach unten. Über die Zugstange 22 wird dadurch die Schwenkwelle von der Fadenführerstange 8 aus gesehen im Uhrzeigersinne verdreht und schwenkt dabei die Kulisse 25 nach vorn. Dabei nimmt sie über den Zapfen 27 die Fadenführerstange mit und verschwenk dabei alle Fadenführer 4 nach oben. Damit nehmen sie die für das Auswechseln der Kopse 2 gegen leere Hülsen vorgesehenen Stellung ein.

Das Aggregat Schwenkhebel 21, Zugstange 22, Schwenkwelle 23 ist - wie nicht in Einzelnen dargestellt - in dem Sinne feder- oder gewichtsbelastet, dass es sich dann, wenn die Aufwindetrommeln 16, 17 wieder vorwärts gedreht werden, um Ringbank 4 und Fadenführerstange 8 in die Ausgangslage für den Wiederanlauf der Ringspinnmaschine zu bringen, in ihre Ausgangslage zurück bewegen, sobald sich die Nockenrolle 20 vom Schwenkhebel 21 abhebt.

### Bezugszählentiste

- 1: Spindelbank
- 2: Kops
- 3: Achsen der Spindeln
- 4: Ringbank
- 5: Spinnring
- 6: Spinnläufer
- 7: Fadenführer
- 8: Fadenführerstange
- 9: Hubstange
- 10: Hubstange
- 11: Konsole
- 12: Zugglieder
- 13: Umlenkrollen
- 14: Zugglieder
- 15: Umlenkrollen
- 16: Aufwindetrommel
- 17: Aufwindetrommel
- 18: Getriebe
- 19: Elektromotor
- 20: Nockenrolle
- 21: Schwenkhebel
- 22: Zugstange
- 23: Schwenkwelle
- 24: Arm
- 25: Kulissenarm
- 26: Kurbelarm
- 27: Kurbelzapfen
- 28: Stoppglied
- 29: Anschlag

## Patentansprüche

1. Ringspinnmaschine mit an einer gemeinsamen Tragstange (8) befestigten, aufklappbaren Fadenführern (7) zwischen Ausgangswlzenpaar und Spinnringen mit Läufern und mit einer antreibbaren Aufwindetrommel, (16, 17) auf die ein Zugglied (12) aufwindbar ist, das die Fadenführer-Tragstange (8) schrittweise anhebt und sie beim Zurückdrehen in eine Tiefstellung absenkt,
**dadurch gekennzeichnet, dass**
das Ende der Fadenführer-Tragstange (8) einen Kurbelarm (26) aufweist, der bei ihrem Absenken mit einem Kurbelzapfen (27) in einen Kulissenarm (25) gleitet, der an einer ortsfesten Schwenkwelle (23) sitzt, die über einen weiteren Kurbelarm (24) und eine Zugstange (22) mit einem Nockenhebel (21) verbunden ist, der beim Zurückdrehen der Aufwindetrommeln (16, 17) durch eine an ihr angeordnete Nockenrolle (20) in dem Sinne ausgelenkt wird, dass die Fadenführer-Tragstange zum Hochschwenken der Fadenführer (7) verschwenkt wird.

## Claims

1. Ring spinning machine comprising foldable yam guides (7) secured to a common support rod (8) between an output roller pair and spinning rings with runners and with a drivable winding drum (16, 17) on which a tensioning member (12) can be wound, which lifts the yam guide support rod (8) step by step and lowers it back down when winding back,
**characterised in that**
the end of the yam guide support rod (8) comprises a crank arm (26), which slides during lowering with a crank pin (27) into a slide arm (25), which rests on a fixed pivot shaft (23) connected by an additional crank arm (24) and a tension rod (22) to a cam lever (21), which during the winding back of the winding drums (16, 17) is deflected by a cam roller (20) arranged thereon in the sense that the yam guide support rod is pivoted to pivot the yam guides (7) up.

## Revendications

1. Métier de filature à anneaux, comprenant des guide-fils (7) fixés à une tige commune de support (8) et pouvant être ouverts, par pivotement, entre une paire de cylindres de sortie et des anneaux de filage ; des curseurs ; et un tambour enrouleur (16, 17) pouvant être entraîné, et sur lequel peut être enroulé un organe de traction (12) qui soulève graduellement ladite tige (8) de support des guide-fils, puis la fait descendre à une position basse au cours de la rotation rétrograde,
**caractérisé par le fait que**
l'extrémité de la tige (8) de support des guide-fils est pourvue d'un bras de manivelle (26) pénétrant par glissement lors de sa descente, par un maneton (27), dans un bras de coulisse (25) calé sur un arbre fixe de pivotement (23) relié, par l'intermédiaire d'un bras de manivelle supplémentaire (24) et d'une tige de traction (22), à un levier (21) à came subissant une excursion pivotante lors de la rotation rétrograde du tambour enrouleur (16, 17), sous l'action d'un galet de came (20) disposé sur ledit tambour, de façon telle que la tige de support des guide-fils soit animée d'un pivotement en vue d'imprimer un pivotement ascendant auxdits guide-fils (7).
